# EUROPÄISCHE PATENTANMELDUNG

(11) **EP 0 916 431 A1**
(43) Veröffentlichungstag der Anmeldung: **19.05.1999**
(21) Anmeldenummer: 98120964.6
(22) Anmeldetag: 05.11.1998
(51) Int. Cl.: B22D 1/00, C22B 9/05, F27D 3/16

(54) **Gasspülstein mit spiralförmigem Gaskanal**

(30) Priorität: 12.11.1997 DE 19750046
(71) Anmelder: Venn, Wilhelm Gerhard, 31228 Peine (DE)
(72) Erfinder: Venn, Wilhelm Gerhard, 31228 Peine (DE)
(74) Vertreter: Patentanwälte Lippert, Stachow, Schmidt & Partner

(57) **Zusammenfassung**

Um bei Gasspülsteinen für metallurgische Gefäße, bei denen der Gasdurchtrittskanal die Form einer Fuge hat, die Strömungswiderstände für das einzublasende Gas herabzusetzen, wird vorgeschlagen, die Fuge in Form einer nicht geschlossenen, gekrümmten Bogenlinie wie einer Spirale oder Schnecke auszubilden.

## Beschreibung

Die Erfindung betrifft einen Gasspülstein für metallurgische Gefäße, mit einem feuerfesten Formteil, in dem mindestens ein Gasdurchtrittskanal in Form einer Fuge vorgesehen ist, die das Formteil von der Kalt- zur Heißseite durchzieht.

Derartige Gasspülsteine sind beispielsweise aus der DE-OS 195 04 941 A1 oder der DE-PS 196 19 204 C1 bekannt. Bei diesen sogenannten Fugenspülern ist der Gasdurchtrittskanal in Form eines geschlossenen Ringspaltes ausgebildet, der in dem Ausführungsbeispiel gemäß der zuerst genannten Druckschrift, in einem Schnitt quer zur Längsrichtung des Gasspülsteins gesehen, kreisförmig und bei der zuletzt genannten Druckschrift etwa sternförmig mit in Radialrichtung gesehen alternierendem Verlauf der Fuge ausgebildet ist.

Durch die geschlossene Form des kreisförmig oder gewellt verlaufenden Ringspaltes ist es bei beiden Fugenspülern erforderlich, zwischen der Innen- und Außenwandung des Ringspaltes flächige Brücken aus feuerfestem Material vorzusehen, um einen festen Sitz des nach außen durch die Fuge begrenzten inneren Spülsteinbereiches zu gewährleisten.

Zur Herstellung der bekannten Gasspülsteine wird ein Hohlkörper aus einem ausbrennbaren oder ausschmelzbaren Material in die Gießform für die angemachte Feuerfestmasse eingesetzt, der in seiner Geometrie der späteren Fuge entspricht. Zur Erzeugung der erwähnten flächigen Brücken weisen die Hohlkörper Wandungsdurchbrüche auf, durch die das feuerfeste Material hindurchtritt und die gegenüberliegenden Fugenwandungen monolithisch miteinander verbindet.

Die bei den bekannten Gasspülsteinen erforderlichen flächigen Brücken aus Feuerfestmaterial im Fugenbereich stellen aber für die unter Druck in die Schmelze einzudüsenden Gase erhebliche Strömungswiderstände dar, so daß bei den üblichen Blasdrücken die Menge des einzublasenden Gases reduziert ist, da die Breite des Ringspaltes relativ schmal gewählt werden muß, um ein Eindringen von flüssiger Metallschmelze nach dem Ende des Blasvorganges zu verhindern.

Der Erfindung liegt die Aufgabe zugrunde, einen gattungsgemäßen Gasspülstein zu schaffen, bei dem auf die Ausbildung von flächigen, monolithischen Brücken im Fugeninneren verzichtet werden kann.

Diese Aufgabe wird erfindungsgemäß dadurch gelöst, daß die Fuge, in einem Schnitt quer zur Längsrichtung des Formteiles gesehen, in Form einer nicht geschlossenen, gekrümmten Bogenlinie wie einer Spirale oder Schnecke ausgebildet ist.

Durch die erfindungsgemäße Ausbildung des Gasdurchtrittskanales in Form einer offenen Bogenlinie findet keine Unterteilung des Formteiles in einen äußeren und einen inneren Bereich mehr statt, da, je nach Formgebung des Ringspaltes, eine monolithische Schnecke aus Feuerfestmaterial gebildet wird, die gleichzeitig den Vorteil hat, daß der ausgeprägte Ringspalt je nach Krümmungsradius und Wickeldichte im Vergleich zu den bekannten Ringspaltformen einen außerordentlich langen Strömungsquerschnitt besitzt, so daß die Menge von einzudüsendem Gas erheblich gesteigert werden kann.

Da, wie beschrieben, gleichzeitig auf flächige Brücken im Inneren des Ringspaltes verzichtet werden kann, fallen Strömungswiderstände im Inneren des Kanales weg, so daß bei gleichen Arbeitsdrücken und sich entsprechenden Fugenabmessungen erheblich höhere Gasmengen eingedüst werden können.

Die Herstellung der erfindungsgemäßen Gasspülsteine erfolgt wie beim zuvor beschriebenen Stand der Technik durch das Einlegen eines etwa spiraligen oder schneckenförmigen Kunststoffkörpers in eine Gießform für das angemachte Feuerfestmaterial. Durch anschließende Wärmebeaufschlagung wird dieser Kunststoffkörper dann ausgeschmolzen oder ausgebrannt, so daß ein entsprechender Ringspalt in der gewünschten gekrümmten bzw. spiraligen Form entstehen kann.

Es sei erwähnt, daß nicht nur spiralige oder schneckenförmige Kanalausbildungen zu dem gewünschten Ergebnis führen, beispielsweise könnten auch S-förmig gekrümmte Kanäle erzeugt werden, bei denen eine gegenseitige Abstützung der Fugenwandungen durch flächige Brücken nicht mehr erforderlich ist.

Auch eine gewellte Ausbildung der gekrümmten Bogenlinien ist möglich, um die effektive Gasdurchflußmenge zu erhöhen.

Der zur Herstellung des Gasdurchtrittskanales verwendete spiralige Einlegekörper kann hinsichtlich seiner Geometrie an die übliche konische Ausbildung der Gasspülsteine angepaßt sein, so daß sich die Querschnittsfläche zur Heißseite des Gasspülsteins verringert und die Einblasgeschwindigkeit erhöht wird.

Bei besonders eng gewundenen Kanälen kann es darüber hinaus vorteilhaft sein, auf den Windungen des Einlegekörpers Abstandshalter in Form von Noppen, Ausbauchungen oder dergleichen vorzusehen, um die Mindestabstände zwischen den Spiralwindungen zu gewährleisten.

Die Erfindung ist in der Zeichnung beispielsweise beschrieben und wird im nachfolgenden anhand der Zeichnung im einzelnen erläutert.

Die Zeichnungsfigur zeigt eine Draufsicht auf die Heißseite eines erfindungsgemäßen Gasspülsteins 1. Der Gasspülstein 1 besteht aus einem feuerfesten Formteil 2, das sich konisch nach oben verjüngt und von einem konischen Blechmantel 3 umgeben ist. Im Inneren des feuerfesten Formteiles 2 ist ein Gasdurchtrittskanal 4 ausgebildet, der in der dargestellten Draufsicht die Form einer nicht geschlossenen Bogenlinie hat und spiralig bzw. schneckenförmig verläuft. Der Gasdurchtrittskanal 4 wird von monolithisch miteinander verbundenen Windungen 5 des Formteils 2 begrenzt.

### Bezugszeichenliste

- 1: Gasspülstein
- 2: Formteil
- 3: Blechmantel
- 4: Gasdurchtrittskanal, Fuge
- 5: Windung

## Patentansprüche

1. Gasspülstein für metallurgische Gefäße, mit einem feuerfesten Formteil, in dem mindestens ein Gasdurchtrittskanal in Form einer Fuge vorgesehen ist, die das Formteil von der Kalt- zur Heißseite durchzieht, **dadurch gekennzeichnet**, daß die Fuge (4), in einem Schnitt quer zur Längsrichtung des Formteiles (2) gesehen, in Form einer nicht geschlossenen, gekrümmten Bogenlinie wie einer Spirale oder Schnecke ausgebildet ist.
